# EUROPÄISCHE PATENTSCHRIFT

(11) **EP 1 276 979 B1**
(45) Veröffentlichungstag und Bekanntmachung des Hinweises auf die Patenterteilung: **09.08.2006**
(21) Anmeldenummer: 01940148.8
(22) Anmeldetag: 10.04.2001
(51) Int. Cl.: F02D 11/10, F02D 41/10

(54) **VERFAHREN UND VORRICHTUNG ZUR STEUERUNG EINER ANTRIEBSEINHEIT EINES FAHRZEUGS**
METHOD AND DEVICE FOR CONTROLLING A DRIVE UNIT OF A VEHICLE
PROCEDE ET DISPOSITIF DE COMMANDE D'UNE UNITE D'ENTRAINEMENT D'UN VEHICULE

(30) Priorität: 14.04.2000 DE 10018551
(43) Veröffentlichungstag der Anmeldung: 22.01.2003
(73) Patentinhaber: ROBERT BOSCH GMBH, 70442 Stuttgart (DE)
(72) Erfinder: HUBER, Andreas, 71711 Steinheim (DE); WAGNER, Horst, 70469 Stuttgart (DE); FEHRMANN, Ruediger, 71229 Leonberg (DE)
(86) Internationale Anmeldenummer: PCT/DE2001/001411
(87) Internationale Veröffentlichungsnummer: WO 2001/079674

(56) Entgegenhaltungen:
- EP-A- 0 449 160
- DE-A- 19 534 633
- DE-C- 19 838 454
- US-A- 4 337 839

## Beschreibung

### Stand der Technik

Die Erfindung betrifft ein Verfahren und eine Vorrichtung zur Steuerung einer Antriebseinheit eines Fahrzeugs gemäß den Oberbegriffen der unabhängigen Ansprüche.

Ein Verfahren und eine solche Vorrichtung zur Steuerung einer Antriebseinheit eines Fahrzeugs ist beispielsweise aus der DE 195 34 633 bekannt. Bei dem dort beschriebenen Verfahren und der dort beschriebenen Vorrichtung werden Momentenänderungen des Motors durch Tiefpassfilterung der Fahrervorgabe verzögert. Desweiteren wird ein impulsförmiger Verlauf der Einspritzmenge vorgeschlagen, um ein weiches Anlegen des Motors zu erreichen, wobei danach die eingespritzte Kraftstoffmenge zur Beschleunigung unverzögert freigegeben wird.

Durch die Tiefpassfilterung kommt es zu einer Beeinträchtigung der Spontanität des Fahrverhaltens. Darüber hinaus ist bei modernen Antriebsstrangkonzepten eine Wechselwirkung zwischen Motorbewegung und Antriebsstrang zu beobachten, so dass sich der Lastschlag noch verstärken kann.

Zur Vermeidung solcher Probleme ist ein Verfahren bzw. eine Vorrichtung gemäss den unabhängigen Ansprüche vorgesehen.

Dadurch, dass ein Filter verwendet wird, bei dem wenigstens zwei Hochpass- und ein Tiefpass parallel geschaltet sind, können Zustandswechsel zwischen Schub und Zug sehr schnell durchgeführt werden. Durch den schnellen Zustandswechsel kann eine spontane Fahrzeugreaktion auf die Fahrervorgabe realisiert werden. Die Dämpfung des Stosses beim Auftreffen in die neue Anlageposition bewirkt eine deutliche Verringerung des Geräuschs beim Lastwechselvorgang, eine Verringerung des Lastschlages bei Lastwechseln in Folge von kleinen Änderungen der Fahrervorgabe und eine verminderte Anregung des Antriebsstrangs zum Ruckeln.

Dadurch dass die Signale des Hoch- und des Tiefpassfilters parallel geschaltet sind, und dass deren zeitliche Phasenlage an die Motortriebsstrangkombination applikativ angepasst wird, kann das Fahrverhalten weitgehend unabhängig von der Lastschlagdämpfung ausgelegt werden.

Bei langsamen Änderungen der Fahrervorgabe ist ein komfortabler Zustandsübergang auch ohne Beschleunigung und Verzögerung der Massen möglich. Bei solchen Anregungen erfolgt kein Eingriff des Lastschlagdämpfers.

Durch die spezielle Kombination der Filter werden die Massen des Antriebsstranges durch wenigstens einen Momentenimpuls beschleunigt und vor dem Auftreffen auf die neue Anlageposition wieder verzögert, wobei die Lage dieses Impulses relativ zum Zeitpunkt der Mengenwunschänderung sowie die Lage der Impulse zueinander variabel bzw. applizierbar ist.

### Zeichnung

Die Erfindung wird nachstehend anhand der in der Zeichnung dargestellten Ausführungsformen erläutert. Es zeigen Figur 1 ein Übersichtsblockschaltbild einer Vorrichtung zur Durchführung der erfindungsgemäßen Vorgehensweise, Figur 2 eine detaillierte Darstellung als Blockdiagramm der erfindungsgemäßen Vorrichtung und Figur 3 verschiedene über der Zeit aufgetragenen Signale.

### Beschreibung der Ausführungsbeispiele

Figur 1 zeigt ein Übersichtsblockschaltdiagramm einer Vorrichtung zur Steuerung der Antriebseinheit eines Fahrzeugs, bei der die erfindungsgemäße Vorgehensweise angewendet werden kann. Dort ist die erfindungsgemäße Vorgehensweise am Beispiel einer Dieselbrennkraftmaschine beschrieben. Die erfindungsgemäße Vorgehensweise kann aber auch bei anderen Typen von Brennkraftmaschinen, insbesondere bei fremdgezündeten Brennkraftmaschinen, eingesetzt werden.

Mit 100 ist eine Brennkraftmaschine bezeichnet, welche unter anderem mit einem Steller 110 verbunden ist. Der Steller 110 verarbeitet Signale verschiedener Sensoren 115 sowie ein Signal QKF, das von einem Filtermittel 120 bereitgestellt wird. Dem Filtermittel 120 wird als Eingangsgröße das Signal QK zugeleitet. Das Filtermittel verarbeitet weiter die Ausgangssignale verschiedener Sensoren 125. Das Signal QK wird von einer Mengenvorgabe 130 bereitgestellt. Die Mengenvorgabe wird von einem Fahrpedalstellungssensor 140, verschiedener Sensoren 135 mit Signalen beaufschlagt.

Ausgehend von der Stellung des Fahrpedals erzeugt der Fahrpedalstellungssensor ein Signal FP bzgl. der Fahrpedalstellung. Der Fahrpedalstellungssensor kann beispielsweise als Drehpotentiometer ausgeführt sein. In diesem Fall wird ein Widerstandswert und/oder der Spannungsabfall am Potentiometer als Signal verwendet.

Ausgehend von dem Ausgangssignal des Fahrpedalstellungssensor 140 und den Ausgangssignalen der verschiedenen Sensoren 135 berechnet die Mengenvorgabe 130 das Signal QK, das ein Maß für die von der Brennkraftmaschine gewünschte Leistung darstellt. Die Vorgabe der Kraftstoffmenge QK erfolgt beispielsweise abhängig von Sensoren 135 die verschiedene Temperaturwerte, Druckwerte und weitere Betriebszustände erfassen.

Bei einer Dieselbrennkraftmaschine handelt es sich hierbei vorzugsweise um die einzuspritzende Kraftstoffmenge. Bei einer fremdgezündeten Brennkraftmaschine handelt es sich hierbei vorzugsweise um ein Signal, das die Drosselklappenstellung oder der Zündzeitpunkt anzeigt.

Um den Lastschlag zu vermeiden, darf die Einspritzmenge bei einer Dieselbrennkraftmaschine nicht sprungartig freigegeben werden. Dabei genügt es, die Einspritzmenge nur in dem Mengenbereich zu filtern, in dem die Brennkraftmaschine sich relativ zur Karosserie bewegt. Diese Filterung des Kraftstoffmengensignals erfolgt durch das Filtermittel 120, wobei die Filterung abhängig von verschiedenen Zustandsgrößen,die den Zustand der Brennkraftmaschine und/oder des angetriebenen Fahrzeugs charakterisieren, erfolgt. Bevorzugt erfolgt die Filterung abhängig von der Drehzahl, die mittels eines Drehzahlsensors 125 erfaßt wird. Das Übertragungsverhalten des Filtermittels 120 ist in Figur 2 dargestellt.. Das gefilterte Mengensignal QKF wird dem Steller 110 zugeführt.

Bei dem Steller 110 handelt es sich beispielsweise um eine die einzuspritzende Kraftstoffmenge festlegende Kraftstoffzumeßeinrichtung. Hierbei kann es sich beispielsweise um ein Magnetventil handeln. Abhängig von dem gefilterten Kraftstoffmengensignal QKF und den Ausgangssignalen weiterer Sensoren 115 mißt der Steller 110 die entsprechende Kraftstoffmenge der Brennkraftmaschine 100 zu.

Die erfindungsgemäße Vorgehensweise ist nicht auf die Anwendung bei Diesel-Brennkraftmaschinen beschränkt. Sie kann auch bei anderen Brennkraftmaschinen eingesetzt werden. Ferner ist sie nicht auf die Anwendung bei der Kraftstoffeinspritzung beschränkt. Sie kann auch bei anderen die Leistungsabgabe bestimmenden Größen, wie beispielsweise die Drosselklappenstellung oder den Zündwinkel eingesetzt werden

Das Filtermittel 120 ist in Figur 2 detaillierter dargestellt. Bereits in Figur 1 beschriebene Elemente sind mit entsprechenden Bezugszeichen gezeichnet. Das Mengenwunschsignal QK gelangt zu einem ersten Totzeitglied 200, zu einem zweiten Totzeitglied 220 und zu einem dritten Totzeitglied 250. Mit dem Ausgangssignal des ersten Totzeitgliedes 200 wird ein Tiefpass 210 beaufschlagt. Am Ausgang des Tiefpasses 210 liegt das Signal QKF0 an, mit dem ein erster Verknüpfungspunkt 215 beaufschlagt wird.

Das Ausgangssignal des zweiten Totzeitgliedes 220 gelangt über eine erste Eingangsbegrenzung 230 zu einem ersten Hochpass 240. Am Ausgang des ersten Hochpasses liegt das Ausgangssignal QKF1 an, mit dem der erste Verknüpfungspunkt 215 beaufschlagt wird.

Das Ausgangssignal des dritten Totzeitgliedes 250 gelangt über eine zweite Eingangsbegrenzung 260 zu einem zweiten Hochpass 270. Das Ausgangssignal des zweiten Hochpasses 270 gelangt zu einem zweiten Verknüpfungspunkt 280, an dessen zweitem Eingang das Ausgangssignal des ersten Verknüpfungspunktes 215 anliegt. Das Ausgangssignal des Verknüpfungspunktes 280 gelangt über eine Ausgangsbegrenzung 290 als gefilterter Mengenwunsch QKF zu dem Steller 110.

Als Tiefpass 210 wird vorzugsweise ein PTD1-Glied verwendet. Erfindungsgemäß können aber auch andere Filter mit Tiefpassverhalten eingesetzt werden. Als erster und zweiter Hochpass werden vorzugsweise Filter mit DT1-Verhalten verwendet. Es sind aber auch andere Filter mit Hochpassverhalten verwendbar.

Bei einer vereinfachten Ausführungsform ist es möglich, dass das dritte Totzeitglied 250, die zweite Eingangsbegrenzung 260 und/oder der zweite Hochpass 270 weggelassen wird. Die Anordnung der Totzeitglieder 200, 220 und 250 ist nur beispielhaft gewählt. Diese Totzeitglieder können auch nach der Eingangsbegrenzung oder nach dem Tiefpass bzw. nach den Hochpässen angeordnet sein. Anstelle der Totzeitglieder können auch spezielle Tiefpässe bzw. Hochpässe verwendet werden, die Glieder höherer Ordnung enthalten. Desweiteren ist es möglich, dass je nach Ausgestaltung die Eingangsbegrenzungen 230, 260, bzw. die Ausgangsbegrenzung 290 weggelassen werden.

Der Tiefpass 210 bestimmt das statische Übertragungsverhalten des Filters. Ebenso bestimmt dieses Übertragungsglied im wesentlichen das Ansprechverhalten auf den Fahrerwunsch.

Bei einer Änderung der Eingangsgröße QK wird je ein Kraftstoffmengenimpuls benötigt, der die Beschleunigung und Verzögerung der Massen gewährleistet. Dieser Kraftstoffmengenimpuls wird durch die Hochpassfilter 240 und 270 bereitgestellt. Durch die Totzeitglieder 220 und 250 werden die Signale der Filter 210,240 und/oder 270 gegeneinander zeitlich phasenverschoben. Dadurch wird die zeitliche Abfolge der Impulse und damit der gewünschte Verlauf des Ausgangssignals gewährleistet. Durch geeignete Wahl und/oder Dimensionierung der Totzeitglieder ist die Lage dieses Impulses relativ zum Zeitpunkt der Mengenwunschänderung sowie die Lage der Impulse zueinander applizierbar ist. Besonders vorteilhaft ist es, wenn die Totzeitglieder und damit die Phasenverschiebung variabel abhängig vom Betriebszustand der Brennkraftmaschine und/oder des Fahrzeugs vorgebbar sind. Geeignete Parameter zur Charakterisierung des Betriebszustandes sind die Drehzahl der Brennkraftmaschine, die Last der Brennkraftmaschine, die Fahrgeschwindigkeit und/oder weitere Größen.

Hohe Verstärkungen der Hochpässe 240 und 270 ermöglichen die Lastschlagdämpfung schon bei kleinen Änderungen der Mengenvorgabe QK. Die Eingangsbegrenzungen 230 und 260 verhindern einen zu großen Eingriff bei großen Änderungen des Signals QK.

Bevorzugt ist vorgesehen, dass die Eingangsbegrenzungen 230 und 260 abhängig vom Mengenwunsch QK vorgebbar sind. Bei mittleren und hohen Lasten liegt der Antriebsstrang üblicherweise sicher an. Änderungen des Mengenwunsches QK in diesem Bereich verursachen in der Regel keinen Zustandsübergang zwischen Schub und Zug. Dadurch kann auch hier kein Lastschlag auftreten. Die Eingangsbegrenzungen 230 und 260 sind derart ausgebildet, dass eine Deaktivierung der Lastschlagdämpfung in diesen Betriebspunkten erfolgt.

Die Ausgangsbegrenzung 290 gewährleistet, dass die höchstzulässigen Mengenwerte nicht überschritten werden. Durch geeignete Wahl der Totzeitglieder, der Eingangsbegrenzung, des Übertragungsverhalten der Hochpässe, des Tiefpass und der Ausgangsbegrenzung lässt sich das Verhalten des Filters an beliebige Fahrzeuge optimal anpassen.

In Figur 3 ist das zeitliche Verhalten der verschiedenen Signale beispielhaft aufgetragen. Zum Zeitpunkt T1 ändert sich der Mengenwunsch zu einer erhöhten Menge. Zum Zeitpunkt T3 geht der Mengenwunsch auf seinen ursprünglichen Wert zurück. Diese ist in Teilfigur 3a aufgetragen. In Teilfigur 3b ist das Ausgangssignal des Tiefpasses 210 dargestellt. Ab dem Zeitpunkt T1 nähert sich das Signal QKF0 seinem neuen Endwert vorzugsweise gemäß einer Exponential-Funktion an. Nach dem Zeitpunkt T3 geht das Signal QF0 nicht unmittelbar zurück, sondern der Übergang auf seinen ursprünglichen Ausgangswert erfolgt erst nach einer gewissen Verzögerungszeit ab dem Zeitpunkt T4. Diese Verzögerung zwischen dem Zeitpunkt T3 und dem Zeitpunkt T4 wird durch das erste Totzeitglied 200 verursacht.

In Teilfigur 3c ist das Ausgangssignal QKF1 des ersten Hochpasses aufgetragen. Vorzugsweise erzeugt dieser Filter zum Zeitpunkt T1 einen positiven Impuls und zum Zeitpunkt T3 einen negativen Impuls. D.h. der erste Hochpass erzeugt beim Übergang zu einem erhöhten Kraftstoffmengen einen positiven und beim Übergang zu niederen Kraftstoffmengen einen negativen Mengenimpuls.

In Teilfigur 3d ist das Ausgangssignal QKF2 des zweiten Hochpasses 270 aufgetragen. Der zweite Hochpass erzeugt beim Übergang zu höheren Mengen einen negativen Mengenimpuls und beim Übergang zu tieferen, kleineren Mengen einen positiven Mengenimpuls. Ferner wird durch das Totzeitglied 250 der jeweilige Mengenimpuls um eine gewisse Verzögerungszeit verzögert. D.h. der negative Impuls tritt nicht zum Zeitpunkt T1, sondern zum Zeitpunkt T2 und der positive Mengenimpuls nicht zum Zeitpunkt T3, sondern zum Zeitpunkt T4 auf.

Im dem dargestellten Ausführungsbeispiel erzeugt ein erster Hochpass beim Übergang zu höheren bzw. zu niederen Mengen jeweils einen positiven bzw. einen negativen Mengenimpuls. Der zweite Hochpass erzeugt zeitverzögert jeweils einen inversen Mengenimpuls. Der parallel geschaltete Tiefpass gibt den entsprechenden Mengenwunsch mit einem vorgegebenen Verlauf unmittelbar weiter. Durch Addition dieser drei gefilterten Signale ergibt sich das in Teilfigur 3e dargestellte Ausgangssignal QKF des Filtermittels 120.

Beim Übergang zu einem geänderten Mengenwunsch treten vorzugsweise zwei entsprechende Mengenimpulse auf. D.h. beim Übergang zu einer erhöhten Menge tritt zuerst ein positiver und dann ein negativer Mengenimpuls und beim Übergang zu kleineren Mengen zuerst ein negativer und dann ein positiver Mengenimpuls auf. Dadurch wird gewährleistet, dass kein Last-schlag auftritt.

Die erfindungsgemäße Vorgehensweise ist nicht auf die beschriebene Ausführungsform beschränkt. Es können auch entsprechende digitale Filter eingesetzt werden, die ein entsprechendes Verhalten aufweisen. Wesentlich ist, dass die Filterung derart erfolgt, dass bei einem Übergang zu einem geänderten Signal das gefilterte Signal wenigstens einen entsprechenden Impuls aufweist. Das bedeutet bei einem Übergang zu einem erhöhten Wert erfolgt ein positiver Impuls, bei einem Übergang zu einem niederen Wert erfolgt ein negativer Impuls.

Bisher wurde die erfindungsgemäße Vorgehensweise am Beispiel von Kraftstoffmengen aufgezeigt. Die erfindungsgemäße Vorgehensweise ist aber entsprechend auch auf Momentensignale oder andere der Kraftstoffmenge entsprechende Größen anwendbar.

Bevorzugt wird der Mengenwunsch, mit dem das Stellglied beaufschlagt wird, entsprechend gefiltert. Es kann aber auch vorgesehen sein, dass das Ausgangssignal des Sensors 140 oder eine andere dem Fahrerwunsch entsprechende Größe entsprechend gefiltert wird.

## Patentansprüche

1. Verfahren zur Steuerung einer Antriebseinheit eines Fahrzeugs, mit einem Stellelement zur Beeinflussung der Leistung, wobei ausgehend von der Stellung eines Bedienelements ein leistungsbestimmendes Signal vorgebbar ist, und die Ansteuerung des Stellelements abhängig von einem gefilterten leistungsbestimmenden Signal erfolgt, **dadurch gekennzeichnet, dass** das Signal mit einem Filter gefiltert wird, der wenigstens zwei Hochpässe und einen Tiefpass aufweist, die parallel geschaltet sind.

2. Verfahren nach Anspruch 1, **dadurch gekennzeichnet, dass** die Signale des ersten Hochpasses, des zweiten Hochpasses und/oder des Tiefpasses phasenverschoben gegeneinander sind.

3. Vorrichtung zur Steuerung einer Antriebseinheit eines Fahrzeugs, mit einem Stellelement zur Beeinflussung der Leistung, wobei ausgehend von der Stellung eines Bedienelements ein leistungsbestimmendes Signal vorgebbar ist, und die Ansteuerung des Stellelements abhängig von einem gefilterten leistungsbestimmenden Signal erfolgt, **dadurch gekennzeichnet, dass** das Signal mit einem Filter gefiltert wird, wobei das Filter wenigstens zwei Hochpässe und einen Tiefpass aufweist, die parallel geschaltet sind.

## Claims

1. Method for controlling a drive unit of a vehicle, with a control element for influencing the power output, it being possible to set a power-determining signal on the basis of the position of an operating element, and the control element being activated as a function of a filtered power-determining signal, **characterized in that** the signal is filtered by a filter, which has at least two high-passes and a low-pass, which are connected in parallel.

2. Method according to Claim 1, **characterized in that** the signals from the first high-pass, the second high-pass and/or the low-pass are phase-offset in relation to one another.

3. Device for controlling a drive unit of a vehicle, with a control element for influencing the power output, it being possible to set a power-determining signal on the basis of the position of an operating element, and the control element being activated as a function of a filtered power-determining signal, **characterized in that** the signal is filtered by a filter, the filter having at least a high-pass and a low-pass, which are connected in parallel.

## Revendications

1. Procédé de commande d'une unité de propulsion d'un véhicule automobile, avec un actionneur de correction qui influence la puissance, selon lequel, à partir de la position d'un élément de commande on prédéfinit un signal déterminant la puissance, et on exécute la commande de l'actionneur de correction en fonction d'un signal filtré déterminant la puissance,
**caractérisé en ce que**
le signal est filtré par un filtre qui présente au moins deux passe-haut et un passe-bas, connectés en parallèle.

2. Procédé selon la revendication 1,
**caractérisé en ce que**
les signaux du premier passe-haut, du deuxième passe-haut et/ou du passe-bas sont décalés en phase l'un vis-à-vis l'autre.

3. Dispositif de commande d'une unité de propulsion d'un véhicule automobile, avec un actionneur de correction qui influence la puissance, dans lequel un signal déterminant la puissance peut être prédéfini à partir de la position d'un élément de commande et la commande de l'actionneur de correction est exécutée en fonction d'un signal filtré déterminant la puissance,
**caractérisé en ce que**
le signal est filtré par un filtre, présentant au moins deux passe-haut et un passe-bas, connectés en parallèle.
